# EUROPÄISCHE PATENTSCHRIFT

(11) **EP 0 227 878 B1**
(45) Veröffentlichungstag und Bekanntmachung des Hinweises auf die Patenterteilung: **23.11.1989**
(21) Anmeldenummer: 86107163.7
(22) Anmeldetag: 27.05.1986
(51) Int. Cl.: E02D 19/18, E02D 5/20

(54) **Verbindungselemente für Schlitzwände**
Connection elements for underground walls
Eléments de liaison pour parois souterraines

(30) Priorität: 15.11.1985 DE 3540589
(43) Veröffentlichungstag der Anmeldung: 08.07.1987
(73) Patentinhaber: Niederberg-Chemie GmbH, D-4133 Neukirchen-Vluyn (DE)
(72) Erfinder: Schürmann, Ulrich, D-4130 Moers 1 (DE)

(56) Entgegenhaltungen:
- EP-A- 0 129 275
- BE-A- 544 906
- FR-A- 892 758
- FR-A- 2 362 972
- GB-A- 16 403
- GB-A- 398 354
- US-A- 1 467 470

## Beschreibung

Die Erfindung betrifft Schlitzwände, insbesondere für Tiefbauten und Tunnelbauten, wobei zunächst Erdschlitze ausgehoben und mit Thixotroper-Masse gefüllt werden und anschließend Dichtungsbahnen in die Thixotrope-Masse abgesenkt werden, die mit Verbindungselementen versehen sind, die aus mit den Dichtungsbahnen verschweißten oder an den Dichtungsbahnen angeformten und ineinander steckbaren Profilen bestehen.

Derartige Schlitzwände finden vor allem bei der Abdichtung von Deponien oder bei der Abdichtung von flüssigkeitshaltenden Behältern oder flüssigkeitsführenden Leitungen bzw. Kanälen Anwendung. Voraussetzung ist immer, daß sich unterhalb des seitlich abzudichtenden Bereiches eine natürliche Sperrschicht befindet. Als natürliche Sperrschichten kommen häufig Tonschichten vor. Die Schlitzwände werden dann seitlich des abzudichtenden Bereiches bis in die darunterliegende Tonschicht ausgehoben und gleichzeitig mit Thixotroper-masse verfüllt. Als Thiotrope-Masse kann Bentonit verwendet werden. Bentonit bildet zwar schon aus sich heraus eine gewisse Abdichtung. Zur Erzielung einer deutlichen Abdichtung ist jedoch entweder eine ausgesprochen dicke Bentonitschicht erforderlich oder muß die aus Bentonit bestehende dünne Schicht mit einer zusätzlichen Abdichtung versehen werden. Dazu steht der Vorschlag, Abdichtungsbahnen in die Bentonit-Schicht abzusenken. Die Abdichtungsbahnen haben überlicherweise eine Breite zwischen 1 m und 2,5 m. Auch wenn noch größere Breiten produziert werden können, stellt sich die Frage, die einzelnen Abdichtungsbahnen zu einer längeren Abdichtung für eine Schlitzwand miteinander zu verbinden. Die gebräuchliche Verbindungstecknik ist ein Schweißvorgang. Eine so entstandene Abdichtungsbahn läßt sich nur schwer handhaben, wenn sie eine gewisse Länge überschreitet. Deshalb ist in Ergänzung des oben erwähnten Vorschlages vorgesehen, die einzelnen Abdichtungsbahnen an den Verbindungsstellen mit ineinander steckbaren Profilen zu versehen. Die Profile können angeformt oder angeschweißt sein. Diese ineinander steckbaren Profile bilden eine Art Nut und Feder bzw. ein Schloß. Die Abdichtung zwischen den ineinander steckbaren Profilen wird rein mechanisch gebildet. D. h. durch Wahl einer geeigneten Passung sitzen die ineinander steckbaren Profile so stramm, daß zwischen diesen Profilen kaum Flüssigkeit hindurchdringen kann. Diese Art der Abdichtung findet ihre Grenze in den Widerstand, der bei immer enger werdender Passung einem Ineinanderstecken bzw. Ineinanderziehen der Profile entgegensteht. Ferner können Partikel zwischen die ineinander steckbaren Profile dringen, die bewirken, daß sich die Profile unter Bildung eines kleinen Spaltes geringfügig voneinander abheben.

Der Erfindung liegt die Aufgabe zugrunde, zwischen den ineinander steckbaren Profilen eine ausreichende Abdichtung herzustellen. Das wird nach der Erfindung durch Verpressen mit abzudichtenden Materialien, insbesondere Kunstharz erreicht. Für das Verpressen ist eines der Profile mit einem in Umfangsrichtung geschlossenen und in Längsrichtung der Profile verlaufenden Kanal versehen, der an der Oberseite der Schlitzwand zugänglich ist und unten in einen Spalt zwischen die ineinander steckbaren Profile übergeht. Infolgedessen kann von oben das Dichtungsmaterial in den Kanal eingepreßt werden. Nach der Erfindung geschieht das so lange, bis das Dichtmaterial aus dem Spalt zwischen den beiden ineinander steckbaren Profilen oben wieder austritt. Das zeigt an, daß der Spalt zwischen den ineinander steckbaren Profilen mit Dichtmaterial gefüllt ist.

Vorzugsweise erstreckt sich der Kanal über die ganze Länge der ineinander steckbaren Profile. Damit ist gewährleistet, daß auch über der ganzen Länge der Profile eine Verfüllung des Spaltes zwischen den Profilen mit Dichtmaterial entsteht.

Die beiden ineinander steckbaren Profile bestehen aus einem inneren und einem äußeren Profil. Es ist von Vorteil, das äußere Profil unten zu verschließen. Das geschieht vorzugsweise mit einem Stopfen.

Das innere Profil kann einen T-förmigen Querschnitt aufweisen. Es kann auch nach Art eines Widerhakens ausgebildet werden. Die Widerhaken werden dann durch einander gegenüberliegende Stege gebildet, die sich über die ganze Länge des Profiles erstrecken.

Zur besseren Abdichtung kann dem inneren Profil auch ein I-Querschnitt-Profil gegeben werden. Desgleichen können mehrere Widerhakenpaare an gebracht oder angeformt werden.

Das äußere Profil ist der Querschnittsform des inneren Profils angepaßt.

In der Zeichnung sind zwei Ausführungsbeispiele der Erfindung dargestellt.

Bild 1 bis 3 zeigen eine erfindungsgemäße Verbindung zweier Abdichtungsbahnen mit im Querschnitt T-förmigen inneren Profil, die Bilder 4 bis 6 eine Verbindung mit einem im Querschnitt I-förmigen inneren Profil.

In Bild 1 bis 3 sind zwei miteinander zu verbindene Abdichtungsbahnen aus Polyäthylen mit 1 und 2 bezeichnet. Die Abdichtungsbahn 2 ist in nicht dargestellter Weise mit einem T-förmigen Profil 6 verschweißt, dessen freie Schenkel geringfügig nach Art von Widerhaken umgebogen sind.

Die Abdichtungsbahn 1 ist mit einem Profil 7 verschweißt. Das Profil 7 besitzt eine dem Querschnitt des Profiles 6 angepaßte Nut 8. Parallel zu der Nut 8 verläuft in dem Profil 7 eine Bohrung 9.

An dem später die Unterseite der Abdichtung bildenden Ende der Abdichtungsbahnen 1 und 2 ist das Profil 7 mit einem Stopfen 5 versehen, der unter Freilassung eines Kanales 3 das Ende des Profiles 7 verschließt.

Der Kanal 3 verbindet die Bohrung 9 mit einem zwischen der Rückwand der Nut 8 und der Kopfseite des Profiles 6 verbleibenden Spalt 4.

Nachdem die Abdichtungsbahnen 1 und 2 - wie aus Bild 3 ersichtlich ist - in die Schlitzwand eingebracht worden sind und mit den Profilen 6 und 7 verbunden sind, wird durch die Bohrung 9 Kunstharz oder Silikon eingepreßt, bis das Dichtmittel an der Oberseite des Spaltes 4 wieder austritt. Damit ist eine vollständige Abdichtung des Spaltes zwischen den Profilen 6 und 7 gewährleistet.

Das Ausführungsbeispiel nach Bild 4 bis 6 unterscheidet sich von dem nach Bild 1 bis 3 durch einen Querschnitt 1-förmiges inneres Profil 10. Die freien Schenkel des I-förmigen Profils 10 sind in gleicher Weise wie die des T-förmigen Profiles 6 umgebogen.

Mit dem I-förmigen Profil 10 wirkt ein Profil 11 zusammen, dessen Nut 12 dem Querschnitt des Profiles 10 angepaßt ist. Das t-förmige Profil bietet einen größeren Widerstand gegen ein Ausreißen, sowie eine größere Abdichtung, unabhängig von der durch das Dichtmittel bewirkten Abdichtung des Spaltes zwischen den Profilen 11 und 10.

## Patentansprüche

1. Schlitzwände, insbesondere für Tiefbauten und Tunnelbauten, wobei zunächst Erdschlitze ausgehoben und mit Thixotroper-Masse gefüllt werden und anschließend Dichtungsbahnen in die Thixotrope-Masse abgesenkt werden und die Dichtungsbahnen mit Verbindungselementen versehen sind, die aus ineinander steckbaren, mit den Dichtungsbahnen verschweißten oder an den Dichtungsbahnen angeformten Profilen bestehen, dadurch gekennzeichnet, daß die Profile zum Verpressen mit einem Dichtungsmaterial einen in Umfangsrichtung geschlossenen und in Längsrichtung verlaufenden Kanal (9) aufweisen, der an der Oberseite der Schlitzwand zugänglich ist und unten in einen Spalt (4) zwischen den ineinander steckbaren Profilen (6, 7, 10, 11) übergeht.
und/oder
das innere Profil (6, 10) ein I-förmiges Querschnittsprofil aufweist oder mehrere Widerhakenpaare aufweist.

2. Schlitzwände nach Anspruch 1, dadurch gekennzeichnet, daß sich der Kanal (9) über die ganze Länge des Profiles (7, 11) erstreckt.

3. Schlitzwände nach Anspruch 2, dadurch gekennzeichnet, daß das äußere Profil (7, 11) unten geschlossen ist.

4. Schlitzwände nach Anspruch 3, dadurch gekennzeichnet, daß das äußere Profil (7, 11) unten mit einem Stopfen (5) versehen ist.

5. Schlitzwände nach Anspruch 4, dadurch gekennzeichnet, daß das äußere Profil (7, 11) unten mit einem Stopfen (5) versehen ist.

## Revendications

1. Parois de fentes, en particulier pour les travaux souterrains et pour le creusement de tunnels, dans lesquels des fentes sont d'abord creusées dans la terre et remplies avec une masse thixotrope et finalement des panneaux d'étanchéité sont enfoncés dans la masse thixotrope, panneaux qui sont munis d'éléments de liaison constitués par des profilés (6, 7, 10, 11) soudés sur les panneaux d'étanchéité, ou rapportés par formage ou moulage sur les panneaux d'étanchéité, caractérisées en ce que l'un des profilés (6, 7) présente, pour l'injection d'un produit d'étanchéité, un canal (9), s'étendant dans la direction longitudinale et fermé suivant la direction périphérique, qui est accessible sur le côté supérieur de la paroi de la fente et qui, en bas, communique dans un entrefer (4) entre les profilés (6, 7, 10, 11) emboîtables les uns dans les autres.

2. Parois de fentes suivant la revendication 1, caractérisées en ce que le profilé intérieur (6, 10) présente un profil de section en forme de I ou présente plusieurs paires de crochets.

3. Parois de fentes suivant la revendication 1, caractérisées en ce que le canal (9) s'étend sur toute la longueur du profilé (7, 11).

4. Parois de fentes suivant la revendication 3, caractérisées en ce que le profilé extérieur (7, 11) est fermé en bas.

5. Parois de fentes suivant la revendication 4, caractérisées en ce que le profilé extérieur (7, 11) est muni, en bas, d'un bouchon (5).

## Claims

1. Curtain walls, especially for civil engineering and tunnelling, wherein first trenches are excavated and are filled with thixotropic material and thereafter sealing sheets are lowered into the thioxotrop- ic material and wherein the sealing sheets are provided with connecting elements, which consist of profiles (6, 7, 10, 11) welded onto the sealing sheets or integrally formed on the sealing sheets, which profiles can be inserted one into another, characterized in that one of the profiles (7, 11), for the purpose of injecting with a sealing material, possess a peripherally closed, longitudinally extending duct (9), which is accesible at the top edge of the curtain wall and leads at the bottom into a gap (4) between the profiles (6, 7, 10, 11) which can be inserted into one another.

2. Curtain walls according to Claim 1, characterized in that the inner profile (6, 10) has an I-shaped cross-section or several pairs of barbs.

3. Curtain walls according to Claim 1, characterized in that the duct (9) extends over the entire length of the profile (7, 11).

4. Curtain walls according to Claim 3, characterized in that the outer profile (7, 11) is closed at the bottom.

5. Curtain walls according to Claim 4, characterized in that the outer profile (7, 11) is provided at the bottom with a plug (5).
